# EUROPÄISCHE PATENTSCHRIFT

(11) **EP 1 075 555 B1**
(45) Veröffentlichungstag und Bekanntmachung des Hinweises auf die Patenterteilung: **17.12.2003**
(21) Anmeldenummer: 00903658.3
(22) Anmeldetag: 31.01.2000
(51) Int. Cl.: D01H 1/00

(54) **VORRICHTUNG ZUR HERSTELLUNG VON UMWINDEGARN**
DEVICE FOR PRODUCING COVERED YARN
DISPOSITIF PERMETTANT DE FABRIQUER DU FIL GUIPE

(30) Priorität: 01.02.1999 DE 19903797; 31.05.1999 DE 19924883
(43) Veröffentlichungstag der Anmeldung: 14.02.2001
(73) Patentinhaber: TEMCO Textilmaschinenkomponenten GmbH, 97762 Hammelburg (DE)
(72) Erfinder: PICKEL, Hermann, D-97795 Schondra (DE); OPPL, Günter, D-97762 Hammelburg (DE); SCHMITT, Günther, D-97762 Pfaffenhausen (DE)
(74) Vertreter: Bergmeier, Werner, Dipl.-Ing.
(86) Internationale Anmeldenummer: EP0000755
(87) Internationale Veröffentlichungsnummer: WO00046437

(56) Entgegenhaltungen:
- DE-A- 2 140 652
- DE-A- 2 941 160
- DE-A- 3 033 046
- DE-A- 3 035 008
- DE-A- 19 626 549
- FR-A- 1 399 026

## Beschreibung

Die vorliegende Erfindung betrifft eine Vorrichtung zur Herstellung von Umwindegarn, bei dem ein Garnkern von einem oder mehreren Fäden wendelförmig umwunden ist, wobei eine sich drehende Umwindespindel mit einer an ihren Enden Spulenteller aufweisenden Spule vorgesehen ist, auf der sich der umwindende Faden befindet, und mit einem die Umwindespindel umgebenden feststehenden Topf wobei der Topf relativ zueinander bewegliche Teile aufweist, wodurch er entlang einer Mantellinie, insbesondere in axialer Richtung des Topfes teilbar ist

Aus der DE 31 05 832 A1 ist ein Verfahren und eine Vorrichtung zur Herstellung von Umwindegarnen beschrieben. Es werden dabei feststehende und mitrotierende Mäntel, welche um ein System Hohlspindel und Spule angeordnet sind, offenbart. Für rotierende Mäntel kann dementsprechend vorgesehen sein, einen faserverstärkten Kunststoff zu verwenden. Durch den rotierenden Mantel aus faserverstärktem Kunststoff wird das Gewicht dieses Teils verringert und dadurch eine erwünschte hohe Spindeldrehzahl ermöglicht. Der rotierende Mantel ist an der Lagerung der Hohlspindel befestigt und dreht sich somit zusammen mit der Hohlspindel. In diesem Falle ist es also vorteilhaft, wenn zur Reduzierung der auftretenden Zentrifugalkräfte der sich drehenden Teile als leichtes Material für den Mantel ein Kunststoff verwendet wird. Über das Material und den Aufbau bei einem feststehenden Mantel ist der Offenbarung nichts zu entnehmen.

Aus der DE 196 26 549 A1 ist bei einer gattungsgemäßen Vorrichtung ebenfalls eine Umhüllung oder ein Gehäuse gezeigt, das gegenüber der Spule im engem Abstand und feststehend angeordnet ist und wenigstens die Mantelfläche der Spule vollständig umgibt. Das Gehäuse besteht entsprechend einer besonders vorteilhaften Ausführung aus zwei Mantelteilen, die miteinander auf- und zuschwenkbar verbunden sind. Die Bedienung einer derartigen Vorrichtung ist aufgrund des geteilten Mantels besonders vorteilhaft, da die Spule bei ausgelaufenem Umwindefaden durch Öffnen des Mantels leicht zugänglich ist und gegen eine volle Spule ausgetauscht werden kann. Der von der Spule abgezogene Faden bildet einen Ballon. Dieser Fadenballon wird durch den Topf begrenzt. Bei drehenden und ganz besonders bei feststehenden Töpfen, welche die Umwindespindel umgeben streift der Faden während des Abziehens entlang der Topfinnenseite, wodurch eine Belastung des eng anliegenden Topfes erfolgt. Der Topf verschleißt dabei besonders bei den hohen Drehzahlen moderner Umwindespinnmaschinen. Bestehende Töpfe sind entweder zu kostenintensiv in der Herstellung oder nicht ausreichend verschleißfest, so daß sie in manchen Fällen nach kurzer Betriebszeit ausgetauscht werden müssen.

Es ist daher Aufgabe der Erfindung, eine Vorrichtung, insbesondere einen Topf zu schaffen, mit welchem die oben genannten Nachteile eines relativ schnellen Verschleißes des Topfes bei den hohen Drehzahlen moderner Umwindespinnmaschinen beseitigt sind und durch den Topf eine effektive Energieeinsparung beim Betrieb der Umwindespinnmaschine erzielt wird.

Die Aufgabe wird gelöst durch eine Vorrichtung mit den Merkmalen des Anspruchs 1. Die Reibung des Umwindefadens, welcher an dem Topf beim Abziehen von der Spule entlangstreift, kann durch eine auf den jeweiligen Einsatzfall abgestimmte mechanisch und/oder thermisch verschleißfeste Schicht abgestimmt sein. Der Topf, der als Ballonbegrenzer für den Faden wirkt, schafft mit der mechanisch und/oder thermisch verschleißfesten Schicht optimale . Reibungsverhältnisse für den Faden. Neben der längeren Einsatzdauer des Topfes ist darüber hinaus in besonders vorteilhafter Weise auch eine noch höhere Umdrehungsgeschwindigkeit der Umwindespindeln möglich, da die Gefahr eines Fadenbruches durch eine entsprechend angepaßte Schicht deutlich verringert werden kann. Die Schicht bewirkt darüber hinaus auch in besonders vorteihafter Weise eine Energieeinsparung gegenüber herkömmlichen Töpfen, da die Reibungsverhältnisse mit dem Faden optimiert sind. Besondere Vorteile weist die Erfindung dadurch auf, daß der Topf feststehend ausgebildet ist. Bei einem feststehenden Topf kann durch die entsprechende Schicht bzw. Topfeinlage der Abzug des Umwindefadens deutlich verbessert werden, da hier die Reibung des Fadens an dem Topf besonders stark ist und daher eine Anpassung der Reibfläche mit einer entsprechenden verschleißfesten und reibungsarmen Schicht besondere Vorteile bringt. Da die Schicht laut Anspruch 1 eine Topfeinlage ist, kann sie innerhalb des Topfes an dem Grundkörper angeordnet sein. Die Topfeinlage ist dabei vorteilhafterweise leicht austauschbar. Sie kann somit gegen eine Topfeinlage mit einer andersartigen Schicht für andere Einsatzfälle ausgewechselt werden.

Besteht der Topf aus einem Grundkörper und der wenigstens teilweise die Spule umgebenden mechanisch und/oder thermisch verschleißfesten Schicht, so ist es in vorteilhafter Weise möglich, einen Topf optimal auf das zu verarbeitende Garn hinsichtlich seiner mechanischen und/oder thermischen Eigenschaften anzupassen und zu verwenden. Es muß jeweils nur die mechanisch und/oder thermisch verschleißfeste Schicht auf den entsprechenden Umwindefaden eingestellt werden, um optimale Verschleißergebnisse zu erhalten. Der Grundkörper des Topfes kann dabei jeweils beibehalten werden. Es wird dadurch ein sowohl kostengünstig herstellbarer als auch insbesondere optimal ausgestalteter Topf für verschiedene Einsatzzwecke geschaffen. Der Grundkörper mit seinen Befestigungseinrichtungen an der Umwindespinnvorrichtung kann dabei jeweils beibehalten werden.

Besteht der Topf im wesentlichen vollständig aus dem Material der mechanisch und/oder thermisch verschleißfesten und/oder reibungsarmen Schicht, so ist eine besonders einfache Ausführung der Erfindung geschaffen. Bei einem Verschleiß oder einer Beschädigung der Schicht wird dann der gesamte Topf ausgewechselt. Andererseits kann die Herstellung des Topfes, insbesondere wenn er aus einem gut zu bearbeitenden Material, wie beispielsweise Edelstahl hergestellt ist, relativ kostengünstig erfolgen.

Ist die Schicht wenigstens teilweise am Innenumfang des Topfes angeordnet, so kann eine kostengünstige Herstellung des Topfes erfolgen. Die Schicht, welche sehr kostenintensiv sein kann, wird durch diese vorteilhafte Ausgestaltung auf die Zonen innerhalb des Topfes beschränkt, in welchen sie ihre Eigenschaften voll zur Wirkung bringen kann. Dies ist insbesondere an den Stellen, an denen der Fadenballon durch den Topf begrenzt wird und somit der Faden mit dem Topf Berührung hat. Es kann daher auch vorteilhaft sein, wenn die Schicht wenigstens nur teilweise in axialer Richtung an der Innenseite des Topfes angeordnet ist. Insbesondere bei einem teilbaren Topf können die Übergangszonen der einzelnen Topfhälften besonders verschleißanfällig sein und erfordern daher an diesen Stellen einen besonderen Verschleißschutz.

Besonders vorteilhaft und in vielen Fällen ausreichend ist es, wenn die Schicht wenigstens in dem Bereich des Innenumfanges des Topfes angeordnet ist, in dem das abgezogene Garn Kontakt mit dem Topf bzw. der Schicht hat. An diesen Stellen ist der Topf mechanisch und/oder thermisch belastet, wodurch es vorteilhaft ist, wenn diese Stellen mit der Schicht bzw. mit der entsprechend beschichteten oder voll aus dem verschleißfesten Material bestehenden Topfeinlage versehen ist.

In vielen Fällen ist es ausreichend und auch vorteilhaft, wenn der Grundkörper aus Kunststoff besteht. Der Grundkörper des Topfes ist somit einfach und kostengünstig herstellbar. Besonders hohe Anforderungen an eine Verschleißfestigkeit sind an den Grundkörper nicht zu stellen, da er an den entscheidenden Stellen mit einer erfindungsgemäßen Topfeinlage versehen ist. Die Schicht übernimmt die Funktion der Verschleißfestigkeit, sowohl in mechanischer als auch in thermischer Hinsicht und entlastet dadurch die Anforderungen an den Grundkörper. Alternativ bringt ein Grundkörper aus Aluminium in einzelnen Anwendungsfällen ebenfalls Vorteile.

Besonders vorteilhaft ist es in einigen Anwendungsfällen, wenn die Schicht und/oder der Topf aus Edelstahl oder Aluminium, insbesondere hartcoatiertem Aluminium oder aus mechanisch und/oder thermisch verschleißfestem und/oder reibungsarmem Kunststoff, insbesondere in ein Trägermaterial eingelagertes PTFE besteht. Edelstahl kann für das Zusammenwirken mit einigen der eingesetzten Umwindefäden, welche aus Synthetik oder Naturgarnen bestehen, für besonders gute Reibverhältnisse sorgen. Außerdem ist es vielfältig formbar und daher leicht mit dem Grundkörper des Topfes zu verbinden oder für den Topf als ganzes einsetzbar. Die beschriebenen Aluminium- oder KunststoffSchichten bringen für einzelne Anwendungsfälle, insbesondere für die Verarbeitung bestimmter Fäden ebenfalls Vorteile.

Ist die Schicht aus Chrom, Nickel oder Keramik hergestellt, so ist ein besonders hoher Verschleißschutz gewährleistet.

Neuartige, mechanisch und/oder thermisch verschleißfeste Kunststoffe können ebenfalls in vorteilhafter Weise als Topfeinlage oder als in die Topfeinlage eingelagerte Materialien eingesetzt werden. In derartigen Einsatzfällen kann der Grundkörper aus einem hinsichtlich seiner mechanischen und/oder thermischen Eigenschaften einfachen Kunststoff hergestellt sein, während die beanspruchten Teile aus dem hochwertigen Kunststoff bestehen.

Um eine besonders gute Reibung und somit Ablaufeigenschaft des Fadens an der Oberfläche der Schicht zu bewirken, ist es vorteilhaft, wenn die Schicht strukturiert ist. So sind beispielsweise eine Orangenhaut oder eine wellige, geprägte, strukturierte oder gestrahlte Oberfläche je nach eingesetztem Umwindefaden und Produktionsgeschwindigkeit von Vorteil.

In einigen Einsatzfällen ist es auch besonders vorteilhaft, wenn die Oberfläche der Schicht poliert ist. Hier sind besonders gute Kontakteigenschaften zwischen Faden und Schicht zu erzielen. Es kann vorteilhaft sein, wenn die Oberfläche bürstenpoliert, bürstenpoliert und gewabbelt oder chemisch poliert ist.

Handelt es sich bei der erfindungsgemäßen Schicht um einen dünnen Auftrag auf einen Untergrund, so ist es vorteilhaft, wenn die Oberfläche der Topfeinlage mit dieser Schicht beschichtet ist. Es kann sich dabei in einzelnen .Anwendungsfällen auch eine Plasmabeschichtung anbieten.

Ist die dünne Schicht der Topfeinlage aus Chrom, Nickel oder Keramik, so ist die Topfeinlage selbst aus einem weniger mechanisch und/oder thermisch verschleißbaren Material herstellbar und die erforderlichen Eigenschaften werden vom Chrom, Nickel oder Keramik der Schicht übernommen.

Die Topfeinlage ist.in ganz besonders vorteilhafter Weise auch als Adapter für verschiedene Spulendurchmesser einsetzbar. Durch eine Variation der Dicke der Topfeinlage sind verschiedene Spulendurchmesser dahingehend verwendbar, daß der Abstand des Innenumfangs des Topfes unabhängig von dem eingesetzten Spulendurchmesser im wesentlichen konstant ist. So ist bei geringeren Spulendurchmessern eine dickere Topfeinlage wählbar, während bei größeren Spulendurchmessern eine dünnere Topfeinlage einsetzbar ist. Der Abstand der Innenseite der Topfeinlage von der Spule bzw. dem Spulenteller ist damit im wesentlichen konstant zu halten, wodurch die Einengung des Fadenballons in vorteilhafter Weise beeinflußt wird. Höhere Abzugsgeschwindigkeiten sind damit möglich.

Insbesondere bei dünnen Topfeinlagen bzw. Schichten ist es vorteilhaft, wenn ein Distanzring vorgesehen ist, welcher den Raum zwischen Topf und Schicht bzw. Topfeinlage überbrückt und somit den Einsatz des Topfes für unterschiedliche Spulendurchmesser ermöglicht.

Um unterschiedliche Spulenlängen bei demselben Topf einsetzen zu können, ist es vorteilhaft, wenn die Topfeinlage derart ausgebildet ist, daß sie den Innenraum des Topfes in axialer Richtung verkürzt. Es ist damit eine äußerst variable Verwendung der vorliegenden Erfindung möglich.

Es sind somit Topfeinlagen einsetzbar welche in axialer Richtung oder in radialer Richtung des Topfes wirken. An die für die axiale Verkürzung des Topfes zuständige Topfeinlage ist eine andere Anforderung gestellt als an das Teil der radialen Topfeinlage. Daher kann es vorteilhaft sein, wenn das Teil zur axialen Verkürzung des Topfes andere Materialeigenschaften aufweist, als das in radialer Richtung wirkende Teil der Topfeinlage. Das axiale Teil der Topfeinlage muß nicht verschleißfest ausgebildet sein, so daß hier einfache Materialien verwendet werden können.

Durch eine besondere Ausgestaltung des Innenraums des Topfes ist es möglich, die Richtung der Luftströmung in dem Topf im wesentlichen vorherzubestimmen. Besonders vorteilhaft ist es daher, wenn die Topfeinlage derart geformt ist, daß sie die Luftströmung im Topf beeinflußt. Insbesondere eine konische Ausbildung der Topfeinlage hat sich hierbei als vorteilhaft erwiesen. Durch die Anordnung der Konizität an bestimmten Stellen der Topfeinlage ist es sogar möglich, die Luftströmung in unterschiedlichen axialen Richtungen des Topfes zu bewirken.

Um die Funktion der Topfeinlage besonders vorteilhaft zur Wirkung zu bringen, soll die Topfeinlage die Spule, insbesondere deren Spulenteller eng umschließen. Es ist dabei lediglich ein Spalt erforderlich, durch welchen der Umwindefaden im Betrieb abgezogen werden kann. Durch diesen engen Spalt ist die Reibung des Fadens an dem Topf besonders hoch und die Erfindung besonders wirkungsvoll.

Weitere Vorteile der Erfindung werden in der folgenden Beschreibung von Ausführungsbeispielen erläutert. Es zeigt
- **Figur 1**: eine Seitenansicht einer Umwindespindel
- **Figur 2**: eine Draufsicht in axialer Richtung auf eine Umwindespindel aus Figur 1
- **Figur 3**: eine Draufsicht in axialer Richtung auf einen geöffneten Topf
- **Figur 4**: eine Seitenansicht auf einen geöffneten Topf aus Figur 3
- **Figur 5**: einen beidseitig zu öffnenden Topf.

In Figur 1 ist eine Vorrichtung zur Herstellung von Umwindegarn in geschnittener Seitenansicht dargestellt. Eine Umwindespindel besteht aus einer Hohlwelle 2, welche mittels eines Antriebsmotors 1 angetrieben ist. Der Antriebsmotor 1 bringt die Umwindespindel auf Drehzahlen von über 30.000 Umdrehungen pro min. Auf der Hohlwelle 2 ist eine Spulenmitnahme 3 sowie ein Adapter 4 angeordnet, zwischen welchen eine Spule 5 derart angeordnet ist, daß sie bei Bedarf gegen eine andere Spule ausgewechselt werden kann. Andere Spulen 5 können dabei unterschiedliche Durchmesser und unterschiedliche axiale Längen aufweisen.

Die Spule 5 steht mit der Spulenmitnahme und dem Adapter 4 und damit der angetriebenen Hohlwelle 2 in kraft- oder formschlüssiger Verbindung, so daß die Drehung der Hohlwelle 2 auf die Spule 5 übertragen wird.

Auf der Spule 5 befindet sich eine angedeutete Wicklung 13, welche einen Mantelfaden 6 beinhaltet. Der Mantelfaden 6 wird von der Spule 5 abgezogen und um einen Kernfaden 7, welcher durch die Hohlwelle 2 zugeführt wird, abgezogen und durch die Drehung der Spule 5 um den Kemfaden 7 gewunden. Beim Abziehen des Mantelfadens 6 entsteht durch die Zentrifugalkraft eine ballonförmige Ausbildung des Mantelfadens 6. Dieser Fadenballon wird durch einen Topf 8 beschränkt. Der Topf 8 ist in einem Abstand 12 von einem Spulenteller 10 der Spule 5 um die Spule 5 angeordnet. Der Topf 8 weist weiterhin einen gewissen axialen Überstand 11 auf, um ein störungsfreies Abziehen des Mantelfadens 6 sowie günstige Strömungsverhältnisse zu gewährleisten. Neben der Begrenzung des Fadenballons des Mantelfadens 6 bewirkt der Topf 8 darüber hinaus, daß der Mantelfaden 6 und das entstehende Umwindegarn vor Verschmutzung geschützt ist, keine oder wenige Wirbel in der Umgebung des Mantelfadens 6 erzeugt und damit einen hochwertigen Umwindefaden erzeugen läßt.

Der Abstand 12 zwischen Topf 8 und Spulenteller 10 ist derart zu bemessen, daß der Mantelfaden 6 durch diese ringförmige Öffnung abgezogen werden kann, ohne daß es zu einer Störung, beispielsweise einen Fadenbruch, kommt.

Der Topf 8 ist co-axial um die Spule 5 bzw. die Spulenteller 10 angeordnet. In dem Ausführungsbeispiel der Figur 1 ist der Topf 8 in axialer Richtung der Spule 5 geteilt. Die beiden Hälften des Topfes 8 sind mittels eines Scharniergelenks 14 voneinander entfernbar. Durch dieses Öffnen des Topfes 8 ist es auf einfache Weise möglich, die Spule 5 bei Bedarf auszuwechseln. Die Spule 5 ist durch den geöffneten Topf besonders leicht zugänglich und kann damit sehr einfach ausgetauscht werden. Außerdem ist es besonders vorteilhaft einen gerissenen Mantelfaden 6 wieder aufzunehmen und den Fadenherstellungsprozeß wieder zu starten.

Das Scharniergelenk 14 besteht aus einer Achse 15 und Befestigungen 16, wobei jede Befestigung 16 mit einer Halbschale des Topfes 8 verbunden ist. Die Befestigungen 16 sind um die Achse 15 drehbar angeordnet, so daß die Topfhälften des Topfes 8 voneinander entfernbar sind.

Zwischen Topf 8 und einem Gehäuse 17 der Umwindespinnvorrichtung ist ein Distanzring 18 angeordnet. Der Distanzring 18 bewirkt, daß der Topf. 8 einen vorbestimmten Abstand zu dem Gehäuse 17 aufweist und damit die Lagerung der Hohlwelle 2 ermöglicht. Der Distanzring 18 kann in vorteilhafter Weise derart ausgebildet sein, daß er Strömungsöffnungen aufweist, durch welche die in den Topf 8 eindringende Luftströmung aus dem Topf 8 in vorbestimmter Weise wieder austreten kann. Durch diese vorherbestimmbare Strömung wird eine definierte und vorteilhafte Luftströmung in dem Topf 8 erzeugt. Hierdurch entsteht einerseits eine Kühlung des Topfes 8 und andererseits eine energiesparende, da nur eine geringe Luftreibung aufweisende Drehung der Spule 5 und Abzug des Mantelfadens 6 bewirkt wird.

Durch den Einsatz unterschiedlicher Distanzringe 18 können unterschiedliche Spulen, insbesondere unterschiedliche Spulenhöhen verarbeitet werden. Da für einen guten Abzug des Fadens von der Spule der Weg des Fadens von der Spule zur Umwindestelle wichtig ist, können durch unterschiedliche Distanzringhöhen und eventuell unterschiedliche Höhen des Topfes 8 unterschiedliche Spulenhöhen von unten ausgeglichen werden. Es kann dann dieselbe Hohlwelle 2 verwendet werden.

Am Abzugsende des Topfes 8 ist eine Schicht 30 in Form einer radial wirkenden Topfeinlage (33) an der Innenseite des Topfes 8 angeordnet. Die Schicht 30 ist mechanisch und/oder thermisch verschleißfest. Der abgezogene Mantelfaden 6, der einen Fadenballon bildet, berührt im Bereich der Schicht 30 den Topf 8 bzw. die Schicht 30. Durch diese Berührung entsteht ein mechanischer und thermischer Verschleiß, welchem die Schicht 30 widersteht. Die Schicht 30 ist im vorliegenden Ausführungsbeispiel axial begrenzt, da es im allgemeinen einen begrenzten Bereich am Topf 8 gibt, an welchem der Fadenballon des Mantelfadens 6 Kontakt mit dem Topf 8 haben kann. Es ist daher in vielen Fällen ausreichend, eine axial begrenzte Beschichtung des Topfes 8 durchzuführen.

Die Schicht 30 ist eine Topfeinlage 33, welche als separates Teil ausgebildet ist und an dem Topf 8 befestigt ist. An den Übergangsstellen zwischen Topfeinlage 33 und Topf 8 ist darauf zu achten, daß sie möglichst gratfrei ist, damit keine Verletzungsgefahr für den Mantelfaden 6 besteht. Es kann hierbei vorteilhaft sein, wenn die Enden der Topfeinlage 33 im Topf 8 versenkt angeordnet sind oder zumindest eine Phase beinhalten, um ein Aufscheuern des Mantelfadens 6 an dieser Kante zu vermeiden.

Die Schicht 30 kann auch eine besonders geformte Oberfläche, beispielsweise eine Orangenhaut-ähnliche Oberfläche aufweisen. Hierdurch wird die Gleiteigenschaft des Mantelfadens 6 an der Schicht 30 besonders vorteilhaft beeinflußt, da die Reibung deutlich reduziert ist.

Die konkrete Ausführung der Schicht 30 hängt vielfach von der Art des Mantelfadens 6 sowie der Geschwindigkeit des Abzugs und des Durchmessers des Topfes 8 ab. Hierdurch entstehen Kräfte auf den Mantelfaden 6, welche durch mehr oder weniger intensive Maßnahmen bei der Gestaltung der Schicht 30 ausgeglichen werden müssen.

Am Boden des Topfes 8 ist eine axiale Topfeinlage 31 angeordnet. Mittels der axialen Topfeinlage 31 ist die Verwendung unterschiedlich langer Spulen 5 möglich. Der untere Überstand 11, der ein bestimmtes vorgegebenes Maß nicht überschreiten soll, um die Luftströmung nicht ungünstig zu beeinflussen, kann durch die axiale Topfeinlage 31 auf ein zulässiges Maß angepaßt werden.

Für unterschiedliche axiale Längen der Spule 5 sind somit unterschiedlich dicke axiale Topfeinlage 31 einsetzbar. Es ist damit möglich, im wesentlichen gleichbleibende Strömungsverhältnisse innerhalb des Topfes 8 auch bei Einsatz unterschiedlicher Spulen 8 beizubehalten.

Figur 2 zeigt eine Draufsicht auf einen Topf 8 mit seiner schwenkbaren Befestigung aus Figur 1. Die Befestigungen 16 bilden zusammen mit der Achse 15 das Scharniergelenk 14. An jeder Befestigung 16 ist mittels Schrauben eine Hälfte 8a, 8b des Topfes 8 befestigt. Die Hälften 8a und 8b teilen den Topf 8, so daß durch ein Schwenken um die Achse 15 ein Öffnen der Vorrichtung erfolgt. Im geschlossenen Zustand des Topfes 8 entstehen zwei Stoßnähte 20 zwischen den beiden Hälften 8a und 8b. Diese Stoßnähte 20 stellen eine kritische Stelle für den Abzug des Mantelfadens 6 dar. Der Mantelfaden 6, der in dem Abstand 12 zwischen dem Topf 8 und dem Spulenteller 12 hindurchgezogen wird, gleitet über diese Stoßnähte 20. Einerseits kann hierbei eine Beschädigung des Mantelfadens 6 erfolgen. Andererseits ist an der Stoßnaht 20 ein erhöhter Verschleiß zu beobachten, wenn die Stoßnaht 20 nicht vorteilhaft ausgebildet ist. Es hat sich deshalb als vorteilhaft erwiesen, wenn die Stoßnaht 20 versenkt ausgebildet ist, das heißt, daß entweder die Schicht 30 an der Stelle der Stoßnaht 20 dünner ausgebildet ist als an den übrigen Stellen, so daß eine Absenkung der Stoßnaht 20 entsteht, über welche der Mantelfaden 6 störungsfrei gleitet. Es ist auch möglich, daß in Art einer Sprungschanze die Seite der Schicht 30, von welcher der Mantelfaden bei seiner Umdrehung kommt, erhöht ausgebildet ist im Vergleich zu der Seite der Schicht 30, auf welche der Mantelfaden 6 anschließend gelangt. Auch auf diese Weise springt der Mantelfaden 6 über die kritische Stelle der Stoßnaht 20, wodurch eine Beschädigung vermieden werden kann.

In Figur 3 ist ein weiteres Ausführungsbeispiel der vorliegenden Erfindung dargestellt. Der Topf 8 ist hierbei wiederum in axialer Richtung geteilt, so daß zwei Topfhälften 8a und 8b vorhanden sind. Die Topfhälften 8a und 8b sind über die Achse 15 miteinander verbunden, so daß sie zum öffnen voneinander weggeschwenkt werden können. Eine der beiden Hälften des Topfes, nämlich die Hälfte 8a, ist auf dem Distanzring 18 befestigt. Beim Öffnen des Topfes 8 wird somit die Hälfte 8b von der Hälfte 8a weggeschwenkt. Um eine definierte Position und insbesondere eine selbsteinstellende Position der Hälfte 8b zu bewerkstelligen, ist eine Feder 21 vorgesehen. Je nach Bedarf kann vorgesehen sein, daß die Feder 21 in unbelasteter Stellung die Hälfte 8b in geöffneter Stellung hält, oder es kann vorgesehen sein, daß aus Sicherheitsgründen die Feder 21 dafür sorgt, daß die Hälfte 8b stets in Richtung auf die Hälfte 8a zuschwenkt, wenn keine weitere Kraft gegen die Federkraft wirkt.

Zum Verschließen der beiden Hälften 8a und 8b ist in der Hälfte 8a ein Haken 22 vorgesehen, welcher mit einem Stift 23 der Hälfte 8b zusammenwirkt. Sind Haken 22 und Stift 23 in beiderseitigem Kontakt, so ist der Topf 8 geschlossen. Durch ein Betätigen des Hakens 22 ist die Hälfte 8b von der Hälfte 8a wegdrehbar.

Besonders vorteilhaft ist eine weitere nicht dargestellte Ausführung, bei der beide Hälften 8a und 8b um die Achse 15 drehbar uns somit nicht an dem Distanzring befestigt sind. Hier ist die Bedienung zum Auswechseln der Spule besonders einfach realisierbar.

Um eine exakte Positionierung der Hälften 8a und 8b zu gewährleisten, sind Stifte 25 und Öffnungen 26, welche miteinander korrespondieren, vorgesehen. Durch diese Zentriervorrichtung wird sichergestellt, daß die Hälfte 8a und 8b stets in vorbestimmter Position zueinander in geschlossener Stellung stehen. Hierdurch sind die vorbestimmten Strömungsverhältnisse sowie insbesondere die Stoßnähte 20 derart auszubilden, daß der Mantelfaden 6 nicht beschädigt wird.

In dem Distanzring 18 ist ein Luftspalt 35 vorgesehen, welcher an einem Teil des Umfangs des unteren axialen Endes des Topfes angeordnet ist. Durch diesen Luftspalt 35 wird Luft, welche am oberen Ende des Topfes 8 eingesaugt wird, gezielt abgeführt. Durch eine entsprechende Anordnung des Luftspalts 35 am Umfang des Topfes 8 bzw. des Distanzrings 18 sowie einem bestimmten Querschnitt der Öffnung ist eine gezielte Durchströmung des Topfes 8 zu bewerkstelligen. Insbesondere kann durch den Luftspalt 35 abströmende Luft gezielt beispielsweise für Kühlung anderer Aggregate der Umwindespinnvorrichtung eingesetzt werden. Die Luft kann auch zur Säuberung der Umwindespinnvorrichtung verwendet werden, wenn sie an entsprechende, verschmutzungsempfindliche Stellen der Spinnvorrichtung geleitet wird.

Im Ausführungsbeispiel der Figur 3 und 4 ist die Schicht 30 massiv als Topfeinlage ausgebildet. Jede der Hälften 8a und 8b besteht aus einem Grundkörper 38a und 38b. In dem Grundkörper 38a und 38b ist jeweils eine Schicht 30a und 30b als Topfeinlage angeordnet. Die Topfeinlage 30a, 30b besteht aus einem Material, das mechanisch und/oder thermisch verschleißfest ist. Es kann sich hierbei um Edelstahl handeln, oder um entsprechend ausgebildete Kunststoffe, welche die erforderlichen Eigenschaften aufweisen. Die Topfeinlage 30a und 30b ist über die komplette axiale Länge des Topfes 8 angeordnet. Es wird damit sichergestellt, daß, auch wenn der Faden an unteren Bereichen des Topfes 8 Kontakt mit dem Topf 8 hat, beispielsweise bei einem Fadenbruch, daß auch hier ein Verschleißschutz vorgesehen ist. Darüber hinaus ist bei einer vollflächigen Auskleidung des Topfes mit der Schicht 30 eine zusätzliche Stoßstelle vermieden, an welcher es zu einer Beschädigung des Fadens 6 kommen kann.

Die Topfeinlage 33 ist mit ihrer Schicht 30a, 30b an ihrem oberen Ende mit einer Konizität 32 versehen. Die Konizität 32 bewirkt einerseits, daß der Mantelfaden 6, welcher an dieser Stelle abgezogen wird, vor Beschädigung geschützt ist. Andererseits kann die Konizität 32 eine vorteilhafte Beeinflussung der Luftströmung bewirken, welche in den Topf 8 bzw. aus dem Topf 8 gelangt. Durch eine Änderung der Konizität 32, insbesondere auch in Verbindung mit einer Änderung der Öffnung des Distanzringes 18 ist es, wie Versuche zeigten, sogar möglich, daß eine Umkehr der Luftströmung erzeugt wird. Diese überraschende Feststellung führt dazu, daß durch unterschiedliche Einlagen 30a, 30b deutlich unterschiedliche Luftströmungen erzeugt werden können. Hierdurch kann auf besondere Spinnverhältnisse Einfluß genommen werden und ein optimales Garn mit optimalen Laufeigenschaften erzeugt werden.

Im mittigen Bereich des Topfes 8 bzw. der Topfhälfte 8a, ist eine Öffnung 36 vorgesehen. Durch diese Öffnung 36 ist eine gute Wärmeabfuhr aus dem Topf 8 gewährleistet. Nachdem festgestellt wurde, daß der Topf insbesondere in diesem Bereich eine erhöhte Erwärmung während des Betriebs aufweist, hat es sich als besonders vorteilhaft ergeben, hier eine Öffnung 36 vorzusehen. Ein Wärmestau innerhalb des Topfes 8 wird somit zuverlässig vermieden, da die aufgestaute Wärme aus dem Topf 8 durch die Öffnung 36 entweichen kann. Öffnungen, wie die dargestellte Öffnung 36, sind sowohl in beiden Hälften als auch in einzelnen Hälften anordenbar. Sie können selbstverständlich auch in einem anderen als dem hier dargestellten Bereich, mehrfach oder in anderen Größen vorgesehen sein. Es ist stets darauf zu achten, daß der Fadenlauf möglichst wenig gestört ist durch die Öffnung 36.

In Figur 4 ist eine Draufsicht auf die Vorrichtung aus Figur 3 dargestellt. Während die Topfhälfte 8a fest auf dem Distanzring 18 befestigt ist, ist die Topfhälfte 8b von der Topfhälfte 8a wegschwenkbar. Als Schwenkachse dient die Achse 15. Die Feder 21 sorgt dafür, daß die Hälfte 8b in einer definierten, entweder geöffneten oder geschlossenen Stellung in entspanntem Zustand der Feder 21 gehalten wird. Über die Zentrierstifte 25 werden die Hälften 8a und 8b in einer vorbestimmten Position gehalten, so daß keine unbeabsichtigten Stöße an den Stoßnähten 20 entstehen. In geschlossener Stellung werden die Hälften 8a und 8b mittels des Hakens 22, welcher mit dem Stift 23 der anderen Hälfte 8b zusammenwirkt, gehalten.

Um unterschiedliche Spulendurchmesser mit dem gleichen Grundkörper 38a und 38b verwenden zu können, kann vorgesehen sein, unterschiedlich dicke Schichten 30a 30b bzw. Topfeinlagen 33 zu verwenden. Dabei kann entweder die Topfeinlage 33 in unterschiedlichen Dicken ausgebildet sein oder es können Distanzstücke zwischen dem Grundkörper 38a und 38b und der Einlage 33 angeordnet sein. Dadurch sind größere Distanzen überbrückbar, wodurch der Abstand 12 zwischen effektiv wirkender Topfinnenwand und Spulenteller 10 wirkt, beibehalten werden.

In Figur 5 ist ein beidseitig zu öffnender Topf 8 dargestellt. Die Topfhälften 8a und 8b werden um die Achse 15 ausgelenkt. Jede Topfhälfte 8a oder 8b ist dabei beweglich ausgeführt. Um eine konzentrische Umschließung einer nicht dargestellten Spule bewirken zu können, sind Anschläge 41 vorgesehen, welche beispielsweise am nicht dargestellten Distanzring 18 befestigt sind. Mittels der Anschläge 41 sind die Topfhälften 8a und 8b in eine maximale Schließstellung bringbar. Hierdurch wird ein konzentrischer Ringspalt zwischen Spulenteller und Topfhälfte 8a, 8b erzeugt. Die Anschläge 41 dienen darüber hinaus als Begrenzung für benachbarte Spulen, wenn deren Topf 8 beispielsweise aus Wartungsgründen entfernt ist. Der Anschlag 41' der benachbarten Spinnstelle ist dabei so angeordnet, daß er als äußerer Anschlag für die Topfhälfte, hier 8b, dient. Sofern die benachbarte Spinnstelle mit einem Topf, hier 8b', versehen ist, schlägt die Topfhälfte 8a gegen diese Topfhälfte 8b', so daß auch hier ein begrenzender Anschlag vorliegt.

Um die Topfhälften 8a und 8b dicht miteinander zu verschließen, ist an den Stößen 20 eine Dichtung 40 vorgesehen. Die Dichtung 40 verschließt die Topfhälften 8a und 8b derart miteinander, so daß eine Luftströmung entweder von innerhalb des Topfes nach außerhalb des Topfes oder umgekehrt . vermieden wird. Dadurch ist ein ruhiger und störungsfreier Fadenlauf ohne storender oder eventuell schmutzbehafteter Fremdluft gewährleistet.

Die Vorrichtung ist nicht auf die dargestellten Ausführungsbeispiele beschränkt. So sind selbstverständlich auch andersartige Teilungen des Topfes 8, beispielsweise in Umfangsrichtung der Spule denkbar. In diesem Fall ist durch ein axiales Auseinanderbewegen der Topfhälften die Spule leicht zugänglich machbar. Es sind auch kombinierte Teilungen in horizontaler und vertikaler Richtung des Topfes mit entsprechenden Beschichtungen unter den Schutz der vorliegenden Erfindung fallend zu betrachten.

## Patentansprüche

1. Vorrichtung zur Herstellung von Umwindegarn, bei dem ein Garnkem (7) von einem oder mehreren Fäden (6) wendelförmig umwunden ist, wobei eine sich drehende Umwindespindel mit einer an ihren Enden Spulenteller (10) aufweisenden Spule (5) vorgesehen ist, auf der sich der umwindende Faden (6) befindet, und mit einem die Umwindespindel eng umgebenden feststehenden Topf (8, 8a, 8b), wobei der Topf (8, 8a, 8b) relativ zueinander bewegliche Teile aufweist, wodurch er entlang einer Mantellinie, insbesondere in axialer Richtung des Topfes (8, 8a, 8b) teilbar ist, daß an den Teilen des Topfes (8, 8a, 8b) eine wenigstens teilweise die Spule (5) umgebende mechanisch und/oder thermisch verschleißfeste und/oder reibungsarme Schicht (30, 30a, 30b) angeordnet ist, welche den Spulenteller (10) der Spule (5) eng umschließt, **dadurch gekennzeichnet, daß** die Schicht (30) eine radial wirkende Topfeinlage (33) ist.

2. Vorrichtung nach Anspruch 1, **dadurch gekennzeichnet, daß** der Topf (8, 8a, 8b) aus einem Grundkörper (9, 38) und der darauf angeordneten Schicht (30, 30a, 30b) besteht.

3. Vorrichtung nach einem der vorherigen Ansprüche, **dadurch gekennzeichnet, daß** der Topf (8, 8a, 8b) im wesentlichen vollständig aus dem Material der mechanisch und/oder thermisch verschleißfesten und/oder reibungsarmen Schicht (30, 30a, 30b) besteht.

4. Vorrichtung nach einem der vorherigen Ansprüche, **dadurch gekennzeichnet, daß** die Schicht (30, 30a, 30b) wenigstens teilweise am Innenumfang und/oder in axialer Richtung an der Innenseite des Topfes (8, 8a, 8b) angeordnet ist, und/oder daß die Schicht (30, 30a, 30b) wenigstens in dem Bereich des Innenumfanges des Topfes (8, 8a, 8b) angeordnet ist, in dem das abgezogene Garn (6) Kontakt mit dem Topf (8, 8a, 8b) bzw. der Schicht (30, 30a, 30b) hat.

5. Vorrichtung nach einem der vorherigen Ansprüche, **dadurch gekennzeichnet, daß** der Grundkörper (9, 38) aus Kunststoff oder Aluminium ist.

6. Vorrichtung nach einem der vorherigen Ansprüche, **dadurch gekennzeichnet, daß** die Schicht (30, 30a, 30b) und/oder der Topf (8, 8a, 8b) aus Edelstahl oder Aluminium, insbesondere hartcoatiertem Aluminium oder aus mechanisch und/oder thermisch verschleißfestem und/oder reibungsarmem Kunststoff, insbesondere in ein Trägermaterial eingelagertes PTFE ist.

7. Vorrichtung nach einem der vorherigen Ansprüche, **dadurch gekennzeichnet, daß** die innenseite des Topfes (8, 8a, 8b) und/oder die Schicht (30, 30a, 30b) plasmabeschichtet ist.

8. Vorrichtung nach einem der vorherigen Ansprüche, **dadurch gekennzeichnet, daß** die Oberfläche der Schicht (30, 30a, 30b) strukturiert und/oder poliert ist.

9. Vorrichtung nach einem der vorherigen Ansprüche, **dadurch gekennzeichnet, daß** die Oberfläche der Topfeinlage (33) mit der Schicht (30, 30a, 30b) beschichtet ist.

10. Vorrichtung nach einem der vorherigen Ansprüche, **dadurch gekennzeichnet, daß** die Schicht (30, 30a, 30b) Chrom, Nickel oder Keramik ist.

11. Vorrichtung nach einem der vorherigen Ansprüche, **dadurch gekennzeichnet, daß** die Dicke der radial wirkenden Topfeinlage (33) in Abhängigkeit des Durchmessers der Spule (5) gewählt ist.

12. Vorrichtung nach einem der vorherigen Ansprüche, **dadurch gekennzeichnet, daß** zwischen Topf (8, 8a, 8b) und Gehäuse (17) wenigstens ein Distanzring (18) angeordnet ist.

13. Vorrichtung nach einem der vorherigen Ansprüche, **dadurch gekennzeichnet, daß** eine axiale Topfeinlage (31) derart ausgebildet ist, daß sie den Innenraum des Topfes (8, 8a, 8b) in axialer Richtung zur Anpassung an unterschiedliche Spulenlängen verkürzt.

14. Vorrichtung nach Anspruch 13, **dadurch gekennzeichnet, daß** die in axialer Richtung auf den Innenraum des Topfes wirkende Topfeinlage (31) aus einem anderen Material hergestellt ist als die in radialer Richtung wirkende Topfeinlage (33).

15. Vorrichtung nach einem der vorherigen Ansprüche, **dadurch gekennzeichnet, daß** der Innenraum des Topfes (8, 8a, 8b), insbesondere die Topfeinlage (33) derart geformt, insbesondere wenigstens teilweise konisch ausgebildet ist, so daß die Richtung der Luftströmung in dem Topf (8, 8a, 8b) im wesentlichen vorbestimmt ist.

## Claims

1. Device for producing winding yarn in which one or several threads (6) are wound helically about a yarn core (7), where a rotating winding spindle is equipped with a spool or bobbin (5) featuring a bobbin plate (10) at its ends, on which the wound thread (6) is located, and with a pot (8, 8ab, 8b) that closely encloses the winding spindle with the pot (8, 8a, 8b) exhibiting parts moving relative to each other, so that it can be divided along a surface line, especially in axial direction of the pot (8, 8a, 8b), characterised such that on the parts of the pot (8, 8a, 8b) there is arranged a mechanically and/or thermally wear resistant and/or low-friction layer (30, 30a, 30b), which surrounds at least part of the spool (5) and which closely encloses the bobbin plate (10) of the spool (5), and that the layer (30) is a radially-acting pot insert (33).

2. Device in accordance with Patent Claim 1, characterised such that the pot (8, 8a, 8b) consists of a basic body (9, 38) and the layer (30, 30a, 30b) arranged on it.

3. Device in accordance with one of the previous patent claims, characterised such that the pot (8, 8a, 8b) is essentially made completely from the material of the mechanically and/or thermally wear resistant and/or low-friction layer (30, 30a, 30b).

4. Device in accordance with one of the previous claims, characterised such that the layer (30, 30a, 30b) is arranged at least partially on the inner circumference and/or in axial direction on the inside of the pot (8, 8a, 8b) and/or that the layer (30, 30a, 30b) is arranged at least in the area of the inner circumference of the pot (8, 8a, 8b) in that the removed yarn (6) makes contact with the pot (8, 8a, 8b) and/or with the layer (30, 30a, 30b) respectively.

5. Device in accordance with one of the previous patent claims, characterised such that the basic body (9, 38) is made from plastic or aluminium.

6. Device in accordance with one of the previous patent claims, characterised such that the layer (30, 30a, 30b) and/or the pot (8, 8a, 8b) is made from special steel or aluminium, especially hard-coated aluminium or from mechanically and/or thermally wear resistant and/or low-friction plastic, especially PTFE integrated in a base material.

7. Device in accordance with one of the previous patent claims, characterised such that the inside of the pot (8, 8a, 8b) and/or the layer (30, 30a, 30b) is plasma-coated.

8. Device in accordance with one of the previous patent claims, characterised such that the surface of the layer (30, 30a, 30b) is structured and/or polished.

9. Device in accordance with one of the previous patent claims, characterised such that the surface of the pot insert (31, 33) is coated with the layer (30, 30a, 30b).

10. Device in accordance with one of the previous patent claims, characterised such that the layer (30, 30a, 30b) is chromium, nickel or ceramic.

11. Device in accordance with one of the previous patent claims, characterised such that the thickness of the radially-acting pot insert (33) is selected as a function of the diameter of the spool (5).

12. Device in accordance with one of the previous patent claims, characterised such that at least one spacer ring (18) is arranged between the pot (8, 8a, 8b) and the housing (17).

13. Device in accordance with one of the previous patent claims, characterised such that an axial pot insert (31) is designed such that the inside of the pot (8, 8a, 8b) is shortened in axial direction so at to adapt to the different spool lengths.

14. Device in accordance with Patent Claim 13, characterised such that the pot insert (31) acting in axial direction on the inside of the pot is made from a different material than the pot insert (33) acting in radial direction.

15. Device in accordance with one of the previous patent claims characterised such that the inside of the pot (8, 8a, 8b), especially the pot insert (33), is formed such that it is especially at least partially conical so as to decisively predetermine the direction of air flow in the pot (8, 8a, 8b).

## Revendications

1. Dispositif pour la production de fil guipé, dans lequel une âme de fil (7) est enveloppée de manière hélicoïdale par un ou plusieurs filaments (6), sachant qu'il est prévu une broche de guipage rotative avec un enroulement (5) comportant lui-même des disques d'enroulement (10) en ses extrémités, sur lequel se trouve le filament de guipage (6), et avec un godet (8, 8a, 8b) immobile entourant étroitement la broche de guipage, sachant que le godet (8, 8a, 8b) comporte des pièces se déplaçant relativement l'une par rapport aux autres, ce qui la rend divisible le long d'une ligne enveloppe, particulièrement dans le sens axial du godet (8, 8a, 8b), **caractérisé en ce qu'**une couche (30, 30a, 30b) entourant au moins partiellement l'enroulement (5) et résistante à l'usure mécanique et/ou thermique et/ou de faibles frottements est disposée aux pièces du godet (8, 8a, 8b), qui enveloppe étroitement le disque (10) de l'enroulement, et caractérisé en ce la couche (30) est un insert de godet (33) à action radiale.

2. Dispositif selon la revendication 1, **caractérisé en ce que** le godet (8, 8a, 8b) se compose d'un corps de base (9, 38) et de la couche (30, 30a, 30b) disposée en dessus.

3. Dispositif selon l'une quelconque des revendications précédentes, **caractérisé en ce que** le godet (8, 8a, 8b) se compose essentiellement intégralement du matériau résistant à l'usure mécanique et/ou thermique et/ou de faibles frottements de la couche (30, 30a, 30b).

4. Dispositif selon l'une quelconque des revendications précédentes, **caractérisé en ce que** la couche (30, 30a, 30b), au moins partiellement, est disposée à la circonférence intérieure et/ou dans le sens axial sur le côté intérieur du godet (8, 8a, 8b), et/ou **en ce que** la couche (30, 30a, 30b) est disposée au moins dans le domaine de la circonférence intérieure du godet (8, 8a, 8b) dans lequel le fil débobiné (6) est en contact avec le godet (8, 8a, 8b) ou la couche (30, 30a, 30b).

5. Dispositif selon l'une quelconque des revendications précédentes, **caractérisé en ce que** le corps de base (9, 38) se compose de matière synthétique ou d'aluminium.

6. Dispositif selon l'une quelconque des revendications précédentes, **caractérisé en ce que** la couche (30, 30a, 30b) et/ou le godet (8, 8a, 8b) se compose(nt) d'acier spécial ou d'aluminium, particulièrement d'aluminium à enrobage dur hartcoat ou d'une matière synthétique résistante à l'usure mécanique et/ou thermique et/ou de faibles frottements, particulièrement de PTFE noyé dans un matériau porteur.

7. Dispositif selon l'une quelconque des revendications précédentes, **caractérisé en ce que** le côté intérieur du godet (8, 8a, 8b) et/ou la couche (30, 30a, 30b) possède(nt) un revêtement de plasma.

8. Dispositif selon l'une quelconque des revendications précédentes, **caractérisé en ce que** la surface de la couche (30, 30a, 30b) est structurée et/ou polie.

9. Dispositif selon l'une quelconque des revendications précédentes, **caractérisé en ce que** la surface de l'insert de godet (31, 33) est revêtue de la couche (30, 30a, 30b).

10. Dispositif selon l'une quelconque des revendications précédentes, **caractérisé en ce que** la couche (30, 30a, 30b) est du chrome, du nickel ou de la céramique.

11. Dispositif selon l'une quelconque des revendications précédentes, **caractérisé en ce que** l'épaisseur de l'insert de godet à action radiale (33) est déterminée en fonction du diamètre de l'enroulement (5).

12. Dispositif selon l'une quelconque des revendications précédentes, **caractérisé en ce qu'**une bague d'écartement (18) au moins est disposée entre le godet (8, 8a, 8b) et le boîtier (17).

13. Dispositif selon l'une quelconque des revendications précédentes, **caractérisé en ce qu'**un insert de godet axial (31) est formé de manière à ce qu'il raccourcit l'espace intérieur du godet (8, 8a, 8b) dans le sens axial afin de l'adapter à des longueurs d'enroulement différentes.

14. Dispositif selon la revendication 13, **caractérisé en ce que** l'insert de godet (31) agissant dans le sens axial sur l'espace intérieur du godet est fabriqué à partir d'un matériau différent de celui de l'insert de godet (33) agissant dans le sens radial.

15. Dispositif selon l'une quelconque des revendications précédentes, **caractérisé en ce que** l'espace intérieur du godet (8, 8a, 8b), particulièrement l'insert de godet (33), est formé, a particulièrement une forme au moins partiellement conique, si bien que la direction de l'écoulement d'air dans le godet (8, 8a, 8b) est essentiellement prédéterminée.
